# EUROPÄISCHE PATENTSCHRIFT

(11) **EP 0 799 489 B1**
(45) Veröffentlichungstag und Bekanntmachung des Hinweises auf die Patenterteilung: **03.03.1999**
(21) Anmeldenummer: 95940961.6
(22) Anmeldetag: 15.12.1995
(51) Int. Cl.: H01H 71/14

(54) **SCHALTER ZUR STROMBEGRENZUNG**
CURRENT-LIMITER SWITCH
INTERRUPTEUR LIMITEUR DE COURANT

(30) Priorität: 22.12.1994 DE 4446045
(43) Veröffentlichungstag der Anmeldung: 08.10.1997
(73) Patentinhaber: SIEMENS AKTIENGESELLSCHAFT, 80333 München (DE)
(72) Erfinder: BRANSTON, David, Walter, D-91090 Effeltrich (DE); JAEHNER, Wilfried, D-90482 Nürnberg (DE); POHL, Fritz, D-91334 Hemhofen (DE)
(86) Internationale Anmeldenummer: DE9501799
(87) Internationale Veröffentlichungsnummer: WO9619817

(56) Entgegenhaltungen:
- WO-A-95/03619

## Beschreibung

Die Erfindung bezieht sich auf einen Schalter zur Strombegrenzung, mit Stromanschlüssen und Kontakten, von denen mindestens einer beweglich ist, und mit einem zugehörigen Antrieb zum Öffnen des Bewegkontaktes bei Überschreiten einer vorgegebenen elektrischen Stromstärke, wobei der Antrieb ein thermoelektrischer Antrieb ist, bei dem in einem abgeschlossenen Isolierstoffgehäuse zwischen den Kontakten wenigstens ein scheibenförmiger Widerstandskörper für stromstarke Entladungen vorhanden ist.

Mit der nicht vorveröffentlichten internationalen Patentanmeldung WO-A-95/03619 wird ein Schalter der vorstehend genannten Art zur Anwendung als Limiter vorgeschlagen. Dabei wird ein großflächiger Widerstandskörper mit einem gegenüber einem Metall wesentlich höherem elektrischen Widerstand verwendet, mit dem bei einer Kurzschlußabschaltung durch die flächige Verbreiterung des Stromflusses einerseits eine lokalisierte Aufschmelzung der Elektroden verhindert wird, aber andererseits durch die stromstarke Entladungen am Widerstandsmaterial eine gleichmäßige Aufheizung eines im abgeschlossenen Isolierstoffgehäuse vorhandenen Gasvolumens begünstigt wird.

Das Prinzip des vorbeschriebenen Schalters, nämlich ein Schalten mit thermoelektrischem Antrieb, beruht also darauf, geeignete Widerstandselemente, wie beispielsweise rußgefüllte Polyethylenscheiben, im Kurzschlußfall schlagartig an kontaktgebenden Grenzflächen aufzuheizen und durch Materialzersetzung ein Gaspolster hohen Drucks zu erzeugen, das über einen Kolben mechanische Energie abgibt. Die thermischen und elektrischen Eigenschaften des derzeit günstigsten Widerstandsmaterials erfordern für AC3-Betrieb eine Nennstrombegrenzung entsprechend einer maximalen Stromdichte von ungefähr 1 A/cm² bei einem Kontaktdruck von ungefähr 100 N/cm². Um das angegebene Schaltprinzip auch für beispielsweise 250 A Nennstrom auszulegen, wären Elektroden bzw. Widerstandsscheiben von etwa 18 cm Durchmesser und Kontaktkräfte von etwa 25 kN erforderlich.

Letzteres bedingt, daß der mechanische Aufbau eines für höhere Nennströme geeigneten thermoelektrischen Schalters äußerst robust sein muß und die Masse der einzelnen Komponenten relativ groß ist. Bei der Bewegung großer Elektrodenmassen ist es allerdings problematisch, eine ausreichende Geschwindigkeit des thermoelektrischen Antriebes zu erzielen.

Aufgabe der Erfindung ist es daher, einen Schalter mit thermoelektrischem Antrieb zu schaffen, der für Niederspannungsnetze mit Nennströmen von mehreren hundert Ampere eingesetzt werden kann. Insbesondere sollen größere mechanische Energien und größere Antriebswege erreicht und trotzdem ein kompakter Aufbau beibehalten werden.

Die Aufgabe ist erfindungsgemäß dadurch gelöst, daß im Isolierstoffgehäuse mehrere Widerstandskörper und zugehörige Elektrodenscheiben als Kontakte elektrisch parallel und mechanisch in Reihe geschaltet sind. Insbesondere bildet dabei das Isolierstoffgehäuse im Inneren eine zylindrische Schaltkammer und weist einen Stapel von mehreren, beispielsweise sechs, Elektroden als Beweg- und Festkontakte und zwischen diesen Kontakten eine um eins verminderte Anzahl, beispielsweise fünf, Widerstandskörper auf, welche beide in abwechselnder Reihenfolge aufeinandergeschichtet sind.

Durch die angegebene Erfindung läßt sich beispielsweise in einer Ausführung für 250 A Nennstrom die notwendige Kontaktkraft auf etwa 5 k/N und der Durchmesser auf 8 cm gegenüber den oben angegebenen Werten reduzieren. Dabei wächst der nutzbare Antriebsweg um etwa den Faktor 5, so daß ohne weiteres ein Hub von 5 bis 10 mm realisierbar sind.

Besonders vorteilhaft ist bei der Erfindung, daß die Elektroden nicht auf mechanische Festigkeit, sondern nur hinsichtlich des elektrischen Leitwertes und der erforderlichen Wärmeableitung auszulegen sind. Daher wird erheblich an Masse eingespart. Insbesondere ergibt sich im Vergleich zu dem eingangs genannten Beispiel ein Masseverhältnis der Einzelelektroden von 11:1.

Weitere Vorteile und Einzelheiten der Erfindung ergeben sich aus der nachfolgenden Figurenbeschreibung eines Ausführungsbeispieles anhand der Zeichnung in Verbindung mit weiteren Unteransprüchen. Es zeigen in schematischer Darstellung
- Figur 1: einen elektrothermischen Schalter im Querschnitt und die
- Figuren 2 und 3: jeweils eine Draufsicht auf den angegebenen Schalter entsprechend den in Figur 1 angegebenen Schnittlinien II-II und III-III.

Die Figuren werden nachfolgend gemeinsam beschrieben.

In Figur 1 ist ein nach außen abgeschlossenes Isolierstoffgehäuse mit 1 bezeichnet. Das Isolierstoffgehäuse 1 ist als Hohlzylinder ausgebildet und hat im Innern eine in etwa zylindrische Schaltkammer 10. In der Schaltkammer 10 sind von unten geschichtet versilberte Kupferelektroden 11 bis 16 abwechselnd mit scheibenförmigen Widerstandselementen 21 bis 25 und randseitigen Isolierstoffelementen 31 bis 33 eingebracht, worauf weiter unten noch im einzelnen eingegangen wird. Die Widerstandselemente 21 bis 25 bestehen aus einem Material mit gegenüber Metall hohem Widerstand, beispielsweise mit einem spezifischen Widerstand von 0,1 bis 1 Ωcm. Ein solches Material kann z.B. Polyethylen mit hohem Rußanteil (ca. 50 %) sein.

Auf den Stapel von abwechselnden Elektroden 11 bis 16 und scheibenförmigen Widerstandselementen 21 bis 25 ist eine Isolierscheibe 2 für eine Andruckplatte 3 aufgelegt, wobei die Isolierscheibe 2 den Durchmesser der Schaltkammer 10 ausfüllt und randseitig gleitbeweglich geführt ist. In die Isolierplatte 2 ist die eigentliche Andruckplatte 3 eingepaßt, die über Tellerfedern 4 und einen Führungsdorn 5 mit Druckkräften beaufschlagbar ist. Damit werden die Elektroden 11 bis 16 und die Widerstandselemente 21 bis 25 unter Druck zusammengehalten.

Im Führungsdorn 5 ist im Innern ein Schlagstift 6 eingebracht, der unmittelbar mit der Andruckplatte 3 gekoppelt ist und dessen Verschiebebewegung weitergibt. Weiterhin ist noch eine Einstellschraube 7 vorhanden, mit der eine Vorspannung der Tellerfedern 3 eingestellt werden kann, beispielsweise zwischen 1 und 5 kN.

In Figur 1 ist im rechten Bereich eine große Vorspannung und im linken Bereich eine wesentlich kleinere Vorspannung eingestellt. Die Vorspannungen werden nach Maßgabe des zu schaltenden Stromes vorgewählt. Als zu schaltender Strom kann zu einer gegebenen Netzspannung der Durchlaßstrom des thermoelektrischen Schalters vorgegeben sein.

Im einzelnen kann die zylindrische Schaltkammer des in Figur 1 dargestellten thermoelektrischen Schalters so dimensioniert sein, daß sie einen Innendurchmesser der Schaltkammer 10 von 10,6 cm und eine Höhe von 6,2 cm hat und einen Stapel von genau sechs Elektroden 11 bis 16 und fünf Widerstandselementen 21 bis 25 aufnimmt, die in abwechselnder Reihenfolge aufeinandergeschichtet sind. Bei der angegebenen Dimensionierung ist der Außendurchmesser der Scheiben 21 bis 25 aus Widerstandsmaterial mit 10,5 cm fast genau so groß wie der Innendurchmesser der Schaltkammer, während der Durchmesser der scheibenförmigen Elektroden 11 bis 16 etwa 8,6 cm beträgt. Um den Gesamtdurchmesser von ebenfalls 10,5 cm zu erreichen, ist der Zwischenraum zwischen den Metallelektroden 11 bis 16 und der zylindrischen Innenwand der Schaltkammer 1 durch ringförmige Isolierstoffelemente 31 bis 33 ausgefüllt. Letzteres wird insbesondere aus der Figur 2 deutlich, während Figur 3 das zugehörige Widerstandselement darstellt.

Bei der vorstehend angegebenen Dimensionierung beträgt der Überschlagsweg zwischen zwei benachbarten Elektroden über die Außenkante der Widerstands scheibe 21 bis 25 jeweils etwa 2 cm. Da die Weite des Isolierstoffspaltes auf etwa 0,2 bis 0,4 mm begrenzt ist, wird einem möglichen Überschlags-Lichtbogen eine so hohe Brennspannung aufgezwungen, daß ein Überschlag praktisch ausgeschlossen ist.

Aus Figur 2 ergibt sich weiterhin, daß jede einzelne Kupferelektrode 11 bis 16 an gegenüberliegenden Seiten Elektrodenanschlüsse, beispielsweise in Figur 2 die Anschlüsse 18 und 19, aufweist. Um Überschlage zwischen Elektrodenanschlüssen übereinander liegender Elektroden zu vermeiden, sind die beiden jeweils einer Widerstandsscheibe zugeordneten Elektroden um 90° zueinander verdreht. Die Elektroden gleichen Potentials sind über elastische Verbindungsstücke, die in den Figuren nicht im einzelnen dargestellt sind, an den gemeinsamen elektrischen Anschluß angeschlossen.

Wird ein so beschriebener Schalter in ein Niederspannungsnetz mit hohen Kurzschlußströmen eingeschaltet, werden die bei einer Kurzschlußabschaltung sich an den Elektroden- und Widerstandsscheiben 11 bis 16 bzw. 21 bis 25 aufbauenden, gleichmäßig verteilten Druckkräfte vom Schaltergehäuse 1 und der Andruckplatte 2 bzw. 3 aufgenommen, wodurch die mechanische Stabilität des gesamten Aufbaus gewährleistet bleibt. Die Tellerfedern 4 zum Aufbau der Andruckkraft lassen bei 5 k/N Vorspannung ungefähr 8 mm Federweg zu.

Da der Schlagstift 6 auf der Andruckplatte 3 kraftschlüssig aufliegt, läßt sich die im Kurzschlußfall erzeugte mechanische Energie vollständig nach außen übertragen, um beispielsweise zusätzliche in der Figur 1 nicht dargestellte Schaltkontakte unverzögert zu öffnen.

In Versuchen konnte gezeigt werden, daß sich die Andruckplatte 3 bei einem satten Kurzschluß innerhalb einiger 1/10 ms in ihre Öffnungsposition bewegt und unmittelbar nach dem Abklingen des Kurzschlußstromes wieder in die Schließposition zurückbewegt. Eine Arretierung der Andruckplatte 3 in ihrer Öffnungsposition wird im allgemeinen nicht vorgenommen, damit eine optimale Widerstandsformierung zwischen den aufgeheizten Widerstandsscheiben 21 bis 25 und den angepreßten Elektroden 11 bis 16 erfolgen kann. Die Arretierung der Öffnungsposition ist jedoch bei Bedarf unmittelbar am Schlagstift 6 möglich, ohne daß etwa Nachteile an den Elektroden bzw. Widerstandskörpern auftreten.

## Patentansprüche

1. Schalter zur Strombegrenzung, mit Stromanschlüssen und Kontakten (11-16), von denen mindestens einer beweglich ist, und mit einem zugehörigen Antrieb zum Öffnen des Bewegkontaktes bei Überschreiten einer vorgegebenen elektrischen Stromstärke, wobei der Antrieb ein thermoelektrischer Antrieb ist, bei dem in einem abgeschlossenen Isolierstoffgehäuse (1) zwischen den Kontakten wenigstens ein scheibenförmiger Widerstandskörper (21-25) für stromstarke Entladungen vorhanden ist, **dadurch gekennzeichnet**, daß im Isolierstoffgehäuse (1) mehrere Widerstandskörper (21 bis 25) und zugehörige Elektrodenscheiben (11 bis 16) als Kontakte elektrisch parallel und mechanisch in Reihe geschaltet sind.

2. Schalter nach Anspruch 1, **dadurch gekennzeichnet**, daß das Isolierstoffgehäuse (1) im Inneren eine zylindrische Schaltkammer (10) bildet und einen Stapel einer vorgegebenen Anzahl, beispielsweise sechs, Elektroden (11 bis 16) als Beweg- und/oder Festkontakte und zwischen diesen Kontakten eine um eins geringere Anzahl, beispielsweise fünf, Widerstandskörper (21 bis 25) aufweist, die in abwechselnder Reihenfolge aufeinandergeschichtet sind.

3. Schalter nach Anspruch 2, **dadurch gekennzeichnet**, daß zwischen den Metallelektroden (11 bis 16) und dem zylindrischen Isolierstoffgehäuse (1) der Schaltkammer (10) ringförmige Isolierstoffelemente (31 bis 33) vorhanden sind.

4. Schalter nach Anspruch 2 und 3, **dadurch gekennzeichnet**, daß der Überschlagsweg zwischen zwei benachbarten Elektroden (11 bis 16) über die Außenkante der Widerstandskörper (21 bis 25) etwa das 50- bis 100fache der Weite des Isolierstoffspaltes beträgt, wodurch Spannungsüberschläge ausgeschlossen sind.

5. Schalter nach Anspruch 1, **dadurch gekennzeichnet**, daß die Kontaktanschlüsse (18, 19) der Elektroden (11 bis 16) eines Widerstandskörper (21 bis 25) um 90° zueinander verdreht sind.

6. Schalter nach Anspruch 1, **dadurch gekennzeichnet**, daß die Elektroden (11, 13, 15; 12, 14, 16) gleichen Potentials über elastische Verbindungsstücke an den gemeinsamen elektrischen Kontaktanschluß angeschlossen sind.

7. Schalter nach Anspruch 1, **dadurch gekennzeichnet**, daß auf dem Stapel von Elektroden (11 bis 16) und Widerstandskörpern (21 bis 25) im Isolierstoffgehäuse (3) eine Andruckplatte (K) angeordnet ist, die mit einer vorgebbaren Andruckkraft (K) beaufschlagt ist.

8. Schalter nach Anspruch 7, **dadurch gekennzeichnet**, daß die Andruckkraft (K) mit Tellerfedern (4) erzeugt wird.

9. Schalter nach Anspruch 7, **dadurch gekennzeichnet**, daß auf der Andruckplatte (3) ein Schlagstift (6) zur Übertragung der im Kurzschlußfall erzeugten mechanischen Energie aufliegt.

10. Schalter nach Anspruch 9, **dadurch gekennzeichnet**, daß der Schlagstift (6) in Öffnungsposition arretierbar ist.

11. Schalter nach Anspruch 1, **dadurch gekennzeichnet**, daß die scheibenförmigen Widerstandskörper aus Polyethylen mit einem Rußanteil über 50 % bestehen.

## Claims

1. Switch for current limiting, having current connections and contacts (11-16), at least one of which is movable, and having an associated drive for opening the movable contact if a specified electrical current intensity is exceeded, wherein the drive is a thermoelectric drive, where in a sealed housing (1), made of insulating material, between the contacts there is at least one disc-shaped resistance body (21-25) for high-intensity discharges, characterized in that in the housing (1), made of insulating material, several resistance bodies (21 to 25) and associated electrode discs (11 to 16) as contacts are connected electrically in parallel and mechanically in series.

2. Switch according to claim 1, characterized in that the housing (1), made of insulating material, in the interior forms a cylindrical switching chamber (10) and has a stack of a specified number of, preferably six, electrodes (11 to 16) as movable and/or fixed contacts, and between these contacts has resistance bodies (21 to 25), of which there is a number diminished by one, for example five, the resistance bodies (21 to 25) being arranged in alternating layers one on top of the other.

3. Switch according to claim 2, characterized in that between the metal electrodes (11 to 16) and the cylindrical housing (1), made of insulating material, of the switching chamber (10) there are annular elements (31 to 33) made of insulating material.

4. Switch according to claim 2 and 3, characterized in that the sparkover path between two adjacent electrodes (11 to 16) over the outer edge of the resistance bodies (21 to 25) amounts to approximately 50 to 100 times the width of the insulating material gap, with voltage sparkovers being prevented as a result.

5. Switch according to claim 1, characterized in that the contact connections (18, 19) of the electrodes (11 to 16) of a resistance body (21 to 25) are rotated by 90° in relation to each other.

6. Switch according to claim 1, characterized in that the electrodes (11, 13, 15; 12, 14, 16) of the same potential are connected by way of elastic connecting pieces to the common electrical contact connection.

7. Switch according to claim 1, characterized in that on the stack of electrodes (11 to 16) and resistance bodies (21 to 25) in the housing (3) made of insulating material a pressure plate (K) is arranged which is loaded with a specifiable pressing force (K).

8. Switch according to claim 7, characterized in that the pressing force (K) is generated by disc springs (4).

9. Switch according to claim 7, characterized in that an impact pin (6) for transmitting the mechanical power generated in the event of a short circuit rests on the pressure plate (3).

10. Switch according to claim 9, characterized in that the impact pin (6) can be stopped in the opening position.

11. Switch according to claim 1, characterized in that the disc-shaped resistance bodies consist of polyethylene with over 50% carbon black.

## Revendications

1. Interrupteur limiteur de courant, comprenant des branchements électriques et des contacts (11-16) dont au moins un est mobile, et comprenant un entraînement associé pour ouvrir le contact mobile en cas de dépassement d'une intensité prescrite du courant électrique, l'entraînement étant un entraînement thermoélectrique, interrupteur dans lequel au moins un corps (21-25) de résistance en forme de disque pour des décharges à fort ampérage est présent entre les contacts dans un boîtier (1) fermé en matériau isolant,
**caractérisé** en ce que plusieurs corps (21 à 25) de résistance et des électrodes (11 à 16) associées en forme de disques, servant de contacts, sont reliés mécaniquement en série et électriquement en parallèle dans le boîtier (1) en matériau isolant.

2. Interrupteur suivant la revendication 1, **caractérisé** en ce que le boîtier (1) en matériau isolant forme à l'intérieur une chambre (10) de commutation cylindrique et comporte une pile d'un nombre prescrit d'électrodes (11 à 16), par exemple de six électrodes, comme contacts mobiles et/ou fixes et, entre ces contacts, d'un nombre inférieur de un de corps (21 à 25) de résistance, par exemple de cinq corps de résistance, qui sont empilés en se succédant alternativement.

3. Interrupteur suivant la revendication 2, **caractérisé** en ce que des éléments (31 à 33) annulaires en matériau isolant sont présents entre les électrodes (11 à 16) métalliques et le boîtier (1) cylindrique en matériau isolant de la chambre (10) de commutation.

4. Interrupteur suivant les revendications 2 et 3, **caractérisé** en ce que le chemin de décharge entre deux électrodes (11 à 16) voisines en passant par le bord extérieur des corps (21 à 25) de résistance est égal à environ 50 à 100 fois la largeur de la fente de matériau isolant. ce qui exclut des décharges de tension.

5. Interrupteur suivant la revendication 1, **caractérisé** en ce que les branchements (18, 19) de contact des électrodes (11 à 16) d'un corps (21 à 25) de résistance sont tournés de 90° l'un par rapport à l'autre.

6. Interrupteur suivant la revendication 1, **caractérisé** en ce que les électrodes (11, 13, 15; 12, 14, 16) de même potentiel sont raccordées au branchement de contact électrique commun par l'intermédiaire d'éléments de liaison élastiques.

7. Interrupteur suivant la revendication 1, **caractérisé** en ce qu'une plaque (3) de pression, qui est soumise à une force (K) de pression pouvant être prescrite, est disposée sur la pile d'électrodes (11 à 16) et de corps (21 à 25) de résistance dans le boîtier (1) en matériau isolant.

8. Interrupteur suivant la revendication 7, **caractérisé** en ce que la force (K) de pression est produite par des rondelles-ressorts (4).

9. Interrupteur suivant la revendication 7, **caractérisé** en ce qu'une tige (6) de percussion repose sur la plaque (3) de pression afin de transmettre l'énergie mécanique produite en cas de court-circuit.

10. Interrupteur suivant la revendication 9, **caractérisé** en ce que la tige (6) de percussion peut être bloquée en position d'ouverture.

11. Interrupteur suivant la revendication 1, **caractérisé** en ce que les corps de résistance en forme de disques sont réalisés en polyéthylène comprenant une proportion de noir de carbone supérieure à 50%
